# EUROPÄISCHE PATENTSCHRIFT

(11) **EP 0 737 642 B1**
(45) Veröffentlichungstag und Bekanntmachung des Hinweises auf die Patenterteilung: **26.08.1998**
(21) Anmeldenummer: 96105069.7
(22) Anmeldetag: 29.03.1996
(51) Int. Cl.: B65H 67/06

(54) **Kräuselmaschine**
Crimping machine
Machine de frisage

(30) Priorität: 11.04.1995 DE 19513704; 30.08.1995 DE 19531868
(43) Veröffentlichungstag der Anmeldung: 16.10.1996
(73) Patentinhaber: B a r m a g AG, D-42897 Remscheid (DE)
(72) Erfinder: Bruske, Johannes, Dr., 42899 Remscheid (DE); Wortmann, Thomas, 42105 Wuppertal (DE); Berges, Dietrich, 51709 Marienheide (DE); Paul, Oliver, 42389 Wuppertal (DE)
(74) Vertreter: Kahlhöfer, Hermann, Dipl.-Phys.

(56) Entgegenhaltungen:
- EP-A- 0 560 278
- DE-A- 2 364 089
- DE-A- 4 140 041
- DE-A- 4 424 423
- PATENT ABSTRACTS OF JAPAN vol. 4, no. 108 (M-24) [590] , 5.August 1980 & JP 55 066463 A (ISHIKAWA SEISAKUSHO), 19.Mai 1980,

## Beschreibung

Die Erfindung betrifft eine Kräuselmaschine nach dem Oberbegriff des Anspruchs 1.
Diese Kräuselmaschine ist durch die DE 44 24 423 A1 bekannt. Dabei handelt es sich um eine Falschzwirnkräuselmaschine.

Die Entnahme der vollen Spulen erfolgt an Textilmaschinen zur Herstellung und/oder Bearbeitung von Fäden, insbesondere an Kräuselmaschinen, vor allem wegen der relativ hohen Spulengewichte im allgemeinen durch mechanische Hilfsmittel, beispielsweise durch sog. Doffer. Für den Transport der Spulen bzw. Leerhülsen in den und/oder aus dem Bereich der Kräuselmaschine werden als Transporteinrichtungen vielfach elektrische Hängebahnen verwendet, wie sie beispielsweise in der eingangs genannten DE 44 24 423 A1 beschrieben sind. Das Umladen der Spulen von der Maschine zu den an der Transporteinrichtung vorgesehenen Spulenaufnahmeeinrichtungen geschieht dabei vielfach jedoch mit erheblichem Aufwand.

Der Erfindung liegt die Aufgabe zugrunde, insbesondere bei Falschzwirnkräuselmaschinen durch eine einfache und zuverlässig arbeitende Entlade- und Umladeeinrichtung den Aufwand beim Umladen der Spulen von der Kräuselmaschine zu der Transporteinrichtung erheblich zu verringern. Diese Aufgabe wird durch den Anspruch 1 gelöst.

Bei einer bevorzugten Ausführungsform schneidet die Schwenkbahn der Greifarme zwei geneigte Ablageschienen, die an der Transporteinrichtung angeordnet sind und die ggf. zur sicheren Führung der Spulen nach außen durch überhöhte seitliche Randabdeckungen gesichert sein können. Die Ablageschienen haben einen etwas größeren oder kleineren Abstand als die Greifarme, so daß letztere innen oder außen an ihnen vorbeischwenken können, ihr Abstand ist jedoch in jedem Falle mindestens geringfügig kleiner als die Hülsenlänge. Sie sind im gleichen Sinne wie die Ablaufschienen geneigt, sind zu den Ablaufschienen derart ausgerichtet, daß sie möglichst genau mit ihnen fluchten und enden in dem Ablageplatz. Bei einer Weiterbildung ist an der U-förmigen Klaue des Greifarms eine Flanke vorgesehen, welche in der Übergabestellung die Ablageschiene derart unter einem spitzen Winkel kreuzt, daß die Flanke das Hülsenende aus der Klaue herausdrängt.

Vorteilhaft sind die Greifarme der einer Aufwickeleinrichtung zugeordneten Greiferpaarung an einer Schwenkwelle drehfest befestigt. Die Schwenkwelle ist bevorzugt mit einem Schwenkhebel drehfest verbunden, an dessen freies Ende eine Schubstange angelenkt ist, welche mit dem Schwenkhebel einen von 180° abweichenden Winkel bildet. Diese Schubstange ist durch einen Schwenkantrieb in ihrer Längsrichtung derart verschiebbar, daß dabei der Schwenkhebel verschwenkt und die Schwenkwelle zusammen mit der Greiferpaarung gedreht wird.

Bei einer mehretagigen Textilmaschine können vorteilhaft die Schwenkhebel mehrerer in einer Säule vertikal angeordneter Aufwickeleinrichtungen in einer gemeinsamen vertikalen Ebene zueinander stehen und durch eine gemeinsame, im wesentlichen vertikale Schubstange mit einem gemeinsamen Schwenkantrieb verbunden sein.

In Weiterbildung kann sich die Transporteinrichtung in Maschinenlängsrichtung über mehrere Aufwickeleinrichtungen erstrecken und eine entsprechende Anordnung von Ablageplätzen enthalten, während an der Schwenkwelle eine entsprechende Anzahl von Greifarmpaarungen befestigt ist.

Die Schwenkwellen können durch eine gemeinsame, beispielsweise durch ein Kurbelgetriebe oder auch eine hydraulisch oder pneumatisch betriebene Zylinder-Kolben-Antriebseinheit in Richtung ihrer Längenausdehnung bewegte, ggf. durch in geeigneten Führungen im wesentlichen senkrecht geführte, Schubstange gemeinsam angetrieben sein. Es können jedoch auch den jeweils übereinanderliegenden Schwenkwellen bzw. Schwenkwellenabschnitten jeweils eigene Antriebe zugeordnet sein, die dann unabhängig voneinander oder auch synchron betrieben werden können.

Die Transporteinrichtung kann bei einer einfachen Ausführung mit nur von einer Seite beladbaren Spulenaufnahmen ausgerüstet sein. Während jedoch bei dieser Ausführung die Transporteinrichtung so geführt werden muß, daß stets die beladbare Seite der die Ablaufschienen aufweisenden Maschinenfront zugewandt ist, bietet eine weitere Ausführung der Transporteinrichtung die Möglichkeit zur Beladung von beiden Seiten. Hierzu ist sie zu einer parallel zu der die Ablaufschienen aufweisenden Maschinenfront verlaufenden senkrechten Ebene spiegelsymmetrisch ausgebildet derart, daß die Ablageschienen von beiden Seiten mit Gefälle zum in der Symmetrieebene liegenden Ablageplatz hin verlaufen und so die Transporteinrichtung von beiden Seiten aus in gleicher Weise beladbar ist.
Bei einer besonderen Ausführung kann die Transporteinrichtung aus einer Säule von vertikal übereinander angeordneten Ablageplätzen mit von beiden Seiten jeweils zu diesen Ablageplätzen führenden Ablageschienen bestehen, die in jeder Etage nur einen Ablageplatz aufweist. Aus mehreren dieser Transporteinrichtungen können dann Züge unterschiedlicher, an die jeweils gleichzeitig abzuräumende Anzahl von Säulen vertikal angeordneter Aufwickeleinrichtungen angepaßter Länge zusammengestellt werden.

Bei einer besonderen Ausbildung kann die Transporteinrichtung ein Hängegatter sein.

Für die Sicherstellung eines reibungslosen Ablaufs der Spulenübergabe von der Kräuselmaschine an die Transporteinrichtung hat es sich als außerordentlich zweckmäßig erwiesen, die Transporteinrichtung vor oder spätestens mit Beginn der Spulenübergabe in ihrer Lage zur Kräuselmaschine derart festzulegen, daß einmal der Verlauf der Ablaufschienen möglichst genau mit dem der Ablageschienen der Transporteinrichtung fluchtet und zum anderen der an die Schwenkbahn der Greiferpaarungen angepaßte Abstand zwischen Transporteinrichtung und Maschinenfront während der Spulenübergabe gesichert ist. Um dies zu erreichen, sind bevorzugt an der die Abrollbahnen aufweisenden Maschinenfront und an der dieser zugekehrten Längsseite der Transporteinrichtung geeignete, miteinander in Wirkverbindung bringbare Koppeleinrichtungen vorgesehen.

Bei einer ersten Ausführung kann eine solche Koppeleinrichtung beispielsweise aus einer an der Kräuselmaschine im Bereich jeder Greiferpaarung durch die Schwenkwelle antreibbaren Fangeinrichtung und einer an der Transporteinrichtung vorgesehenen Rasteinrichtung bestehen. Die Fangeinrichtung kann vorteilhaft einen zur Maschinenlängsrichtung parallelen Beizen aufweisen, der parallel zu sich selbst derart verschiebbar ist, daß er in eine an der Transporteinrichtung angebrachte Nut eingreift, welche sich annähernd in der Schwenkbahn des Fangbolzens erstreckt. Durch eine derartige Koppeleinrichtung kann sowohl der gegenseitige Abstand als auch die Ausrichtung der Ablageschienen der Transporteinrichtung zu den zugehörigen Ablaufschienen der Kräuselmaschine gesichert werden.

Bei einer weiteren Ausführung kann die Koppeleinrichtung aus einer entlang der Maschinenfront der Kräuselmaschine horizontal ausgerichteten Führungsschiene sowie seitlich an der Transporteinrichtung angebrachten Koppelgliedern bestehen, wobei die letzteren beim Einfahren der Transporteinrichtung in die Übergabestellung gegenüber der Kräuselmaschine in die Führungsschienen eingreifen. Zur spiegelsymmetrischen Wirksamkeit besteht diese Koppeleinrichtung beispielsweise aus unter der Transporteinrichtung befestigten, senkrecht zur Maschinenfront und horizontal ausgerichteten, zur erwähnten Symmetrieebene spiegelsymmetrisch ausgebildeten Traversen, deren beidseitige Enden Gleit- oder Führungsköpfe tragen, die als Koppelglieder an die Führungsbahn der Führungsschiene angepaßt sind. Die Führungsköpfe können beispielsweise auf senkrechten Zapfen aufgesetzte Laufrollen sein.

Um bei der zuletzt beschriebenen Koppeleinrichtung auch die Ausrichtung der Ablaufschienen der Kräuselmaschine mit den Ablageschienen der Transporteinrichtung zu gewährleisten, können entsprechende Justiereinrichtungen vorgesehen sein. So kann beispielsweise an geeigneter Stelle an der maschinenseitigen Führungsschiene für die Transporteinrichtung, beispielsweise im Bereich jeder zweiten oder dritten oder der mittleren Aufwickeleinrichtung einer Maschinenteilung, eine Arretierplatte vorgesehen sein, mit der ein Stopsensor zusammenwirkt, der beispielsweise mit einem der erwähnten Führungsköpfe gekoppelt ist. Dieser Stopsensor kann im Rahmen des an sich Bekannten beliebig ausgebildet sein, wobei mechanisch, magnetisch, elektrisch oder elektronisch wirksame Ausführungen möglich sind.

Ein weiteres Ausführungsbeispiel der Kräuselmaschine sieht vor, daß die Koppeleinrichtung aus einem in einer Schwenkachse befestigten Fangblech besteht. Das Fangblech weist zumindest eine Fangöffnung auf, in die im ausgeschwenkten Zustand ein an der Transporteinrichtung befestigter Fangdorn eingreift. Die Schwenkwelle, die mehrere hintereinander angeordnete Fangbleche aufweist, ist an der Maschinenlängsseite der Kräuselmaschine befestigt. Die Schwenkbewegung wird bevorzugt mit einer Kolbenzylindereinheit ausgeführt, die an die Schwenkachse angreift.

Schließlich können bei einer weiteren Ausführung in an sich bekannter Weise die Gestelle der einzelnen Transporteinrichtungen über die unteren Spulenaufnahmen hinaus soweit nach unten verlängert sein, daß an deren Unterseiten angebrachte Bahnführungen in eine zur Maschinenfront ausgerichtete Schiene im Hallenboden eingreifen können, wobei dann die Ausrichtung und Festlegung der Transporteinrichtung zu den Ablaufschienen in einer der vorhergehend beschriebenen Ausführung entsprechend angepaßten Form erfolgen kann.

Um bei einer Transporteinrichtung zu gewährleisten, daß die Koppeleinrichtung zwischen der Kräuselmaschine und der Transporteinrichtung in der Spulenübergabestellung einrasten kann, ist eine Zentriereinrichtung zur Ausrichtung der Transporteinrichtung in der Spulenübergabestelle vorgesehen. Insbesondere bei einem Kettenantrieb der Transporteinrichtung läßt sich dadurch ein Spiel im Kettenantrieb ausgleichen. Eine vorteilhafte Ausführung der Zentriereinrichtung sieht vor, daß zwei Zentrierarme an einem Drehgelenk derart befestigt sind, daß ihre freien Enden sich V-förmig in einer Ebene gegenüberstehen. Die Transporteinrichtung durchdringt mit einem Zapfen, der an der Hängebahnführung befestigt ist, die Bewegungsebene der Greifarme im Bereich zwischen der Ruhestellung und der Zentrierstellung. In der Ruhestellung (geöffnete Zentrierarme) kann somit die Transporteinrichtung ungehindert an den Enden der Zentrierarme vorbeifahren. Beim Ausrichten der Transporteinrichtung ergreifen die Enden der Zentrierarme den Zapfen und führen diesen in eine Zentrierstellung. Die Zentrierarme werden mittels Kraftgeber bewegt.

Anhand der in der beigegebenen Zeichnung dargestellten Ausführungsbeispiele wird die Erfindung erläutert.

Es zeigt
- Fig. 1: eine Ausführung der Erfindung mit nur von einer Seite beladbarer Transporteinrichtung;
- Fig. 1A: die Ausführung gemäß Fig. 1 mit schematisch dargestellter Falschzwirn-Kräuselmaschine;
- Fig. 2: vergrößertes Detail aus der Fig. 1;
- Fig. 3: eine Ausführung der Erfindung mit von beiden Seiten beladbarer Transporteinrichtung;
- Fig. 4: vergrößertes Detail aus der Fig. 3;
- Fig. 5: einen Blick auf die von der Maschine abgewandte Seite einer Transporteinrichtung gemäß Fig. 3;
- Fig. 6: eine Ausführung der Koppeleinrichtung zwischen Kräuselmaschine und Transporteinrichtung;
- Fig. 7 und 8: Ausführungsbeispiele einer Zentriereinrichtung zur Ausrichtung der Transporteinrichtung.

Die Fig. 1A, die in ihrem linken Teil im wesentlichen der Fig. 1 entspricht, zeigt eine erste beispielsweise Ausführung der erfindungsgemäßen Kräuselmaschine 1 mit der Fadenbehandlungsstrecke 36 - 46, der Aufwicklung 48 - 50 und den jeweils den einzelnen Aufwicklungen zugeordneten, am Maschinenrahmen 2 befestigten, jeweils zwei Ablaufschienen 31 aufweisenden Spulenabläufen 3.

Der von der Lieferspule 36 über den Fadenführer 37 abgezogene Faden 39 gelangt hinter einem ersten Lieferwerk 38 in die Falschzwirnzone, wo er durch das Friktionsfalschzwirnaggregat 42 einen bis zum Eingangslieferwerk 38 zurücklaufenden Falschzwirn erhält. Der auf diese Weise falschgezwirnte Faden 39 durchläuft einen ersten Heizer 40, anschließend eine Kühlzone 41 und das Falschzwirnaggregat 42 und wird durch das zweite Lieferwerk 43 aus der Falschzwirnstrecke abgezogen. Anschließend durchläuft der Faden 39 einen zweiten Heizer 44, gelangt nach einer Umlenkung 45 zu dem hinter dem zweiten Heizer vorgesehenen dritten Lieferwerk und von dort - beispielsweise über eine Umlenkung 47 - zur Aufwicklung, die bei der dargestellten Ausführung im wesentlichen aus der Treibwalze 48 und einem Spulenhebel 49 mit Schwenklager 50 besteht. In dem Spulenhebel 49 ist die Spule 18 gelagert.

Jeder Aufwickelstelle ist auf der dieser gegenüberliegenden Maschinenseite ein mit zwei zueinander parallelen Ablaufschienen 31 versehener Spulenablauf 3 zugeordnet. Am Ende einer Spulreise wird die volle Spule 18 durch Verschwenken des Spulenhebels 49 um sein Schwenklager 50 zum Spulenablauf 3 geschwenkt und mit ihren Hülsenenden 17 auf die Ablaufschienen 31 des zugehörigen Spulenablaufs 3 gelegt, wonach die Spule 18 auf ihren Hülsenenden 17 selbstätig in die durch einen Warteanschlag 52 festgelegte Wartestellung am Ende der jeweiligen Ablaufschienen 31 rollt.

Die Warteanschläge 52 können erfindungsgemäß bevorzugt durch die beispielsweise jeweils in Form einer U-förmigen Klaue 35 ausgebildeten freien Greifenden von parallel zur jeweiligen Ablaufschiene 31 liegenden Greifarmen 4 gebildet werden. Die freien Greifenden der Greifarme 4 sind den jeweiligen Hülsenenden 17 der anrollenden Spule 18 mit der Klaue 35 zugewandt, wobei in dieser Stellung die Flanken der Klaue 35 vorteilhaft eine Neigung haben können, die der Neigung der Ablaufsehienen gleichgerichtet oder gleich Null ist.

Wie vorhergehend erwähnt, ist jeder Aufwickeleinrichtung 48 - 50 ein Spulenablauf 3 mit zwei Ablaufschienen 31 und zwei Greifarmen 4 zugeordnet. Die beiden eine Greiferpaarung 4 bildenden Greifarme 4 sind mit ihren Schwenkenden synchron um eine gemeinsame Schwenkwelle 6 als Schwenkachse schwenkbar, die parallel zur Maschinenlängsrichtung und derart an der Kräuselmaschine 1 angeordnet ist, daß die Greifenden oder Klauen 35 der Greifarme 4 in einer über die Schwenkachse 6 hinwegführenden Schwenkbahn schwenkbar sind. Die Schwenkwelle 6 ist mit einem Schwenkhebel 5 drehfest verbunden, der mit seinem freien Ende an einer Schubstange 8 angelenkt ist. Die Schubstange 8 bildet mit dem Schwenkhebel 5 einen solchen, in der Regel von 180° abweichenden, Winkel, daß sie bei einer durch einen Antrieb 9, 10, im dargestellten Ausführungsbeispiel ein Kurbelantrieb 9, 10, verursachten Bewegung in Richtung ihrer Längsausdehnung den Schwenkhebel um die Achse 6 verschwenkt.

Bei der dargestellten Ausführung der Kräuselmaschine 1 sind jeweils drei Aufwickeleinrichtungen 48-50 in einer Säule vertikal übereinander angeordnet, denen entsprechend drei übereinander angeordnete Greiferpaarungen 4 mit Schwenkwellen 6 und Schwenkhebeln 5 zugeordnet sind. Die drei Schwenkwellen 6 sind jeweils von ihrem an der senkrecht angeordneten gemeinsamen Schubstange 8 angelenkten Schwenkhebel 5 antreibbar.

Die Klauen 35 der beiden Greifarme 4 der jeweils einer Spulstelle 48 - 50 zugeordneten Greiferpaarung 4 können vorteilhaft in Ruhestellung mit einem geringen, das Klemmen verhindernden Abstand an den Außenseiten der Ablaufschienen 31 derart anliegen, daß die anrollenden Hülsenenden zur Übergabe der Spulen 18 an die zu den Ablagestellen 53 führenden Ablageschienen 19 einer Transporteinrichtung 11 in die Klauen 35 der Greifer 4 gelangen und erfaßt werden.

Der Kräuselmaschine 1 ist eine Transporteinrichtung 11 zugeordnet, die bei der dargestellten Ausführung auf der Maschinenseite mit den Wartestellungen 52 an einer Fahrschiene 12 hängend entlang der Maschine verfahrbar ist. Die Transporteinrichtung 11 weist Spulenaufnahmen 14 mit Ablageplätzen 53 (Fig. 1A) auf, die in ihrem senkrechten Abstand jeweils einer Wartestellung 52 zugeordnet sind.

Ausrichtung und Abstände zwischen Transporteinrichtung 11 und Kräuselmaschine sind derart aufeinander abgestimmt, daß die beiden einer Aufwickeleinrichtung 48 - 50 zugeordneten, in einer über die Schwenkachse 6 hinwegführenden Schwenkbahn um die Achse 6 synchron schwenkbaren Greifarme 4 zwischen der Wartestellung 52 und einer Spulenübergabestellung im Bereich der Transporteinrichtung 11 schwenkbar sind.

Jede Spulenaufnahme 14 der Transporteinrichtung 11 weist zwei geneigte Ablageschienen 19 auf, die im gleichen Sinne wie die Ablaufschienen 31 geneigt sind und in dem Ablageplatz 53 einer Spulenaufnahme 14 enden. Sie haben einen geringfügig größeren oder kleineren Abstand als die Greifer 4 der zugehörigen Greiferpaarung derart, daß sie die Hülsenenden 17 beim Einschwenken der Spulen außen oder innen an den Greifern 4 vorbei untergreifen können.

Die mit Spulenaufnahmen 14 bestückte Transporteinrichtung ist vor der Spulenübernahme derart positioniert, daß die Ablaufschienen 31 mit den Ablageschienen 19 der Spulenaufnahmen 14 fluchten. Die Positionierung der Transporteinrichtung erfolgt mittels einer Zentriereinrichtung 60, auf deren Funktion später eingegangen wird. Nach Ingangsetzen des in der Zeichnung als Exzenterantrieb ausgeführten Schwenkwellenantriebs 9, 10 zur Übergabe der Spulen 18 an die Transporteinrichtung 11 wird eine Schubstange 8 nach oben bewegt und verschwenkt dabei die angelenkten, mit den Schwenkwellen 6 drehfest verbundenen Schwenkhebel 5. Die Schwenkwellen 6 werden mitgedreht, wodurch die Greifarme 4 zusammen mit den mit ihren Hülsenenden 17 in den Klauen 35 der Greifarme 4 ruhenden Spulen 18 verschwenkt und die Spulen 18 am Ende der Schwenkbewegung an die Ablageschienen 19 der Spulenaufnahmen 14 abgegeben werden und in den Ablageplätzen 53 zur Ruhe kommen. Im einzelnen sind die Abmessungen und die Bewegungen der Greifarme 4 so abgestimmt, daß die Spulenhülsen 17 kurz nach dem Einschwenken der Greifarme 4 in die Spulenaufnahmen 14 der Transporteinrichtung 11 mit ihren Enden auf den Ablageschienen 19 aufsetzen und aus den Klauen 35 der Greifarme 4, beispielsweise durch eine weiter oben bereits erwähnte an der Greiferklaue 35 vorgesehene Flanke, ausgehoben werden.

Nach dem Zurückschwenken der Greifarme 4 in ihre Ausgangslagen kann die Arretierung der Transporteinrichtung 11 gelöst und die letztere (11) zum Abtransport der Spulen 18 in Gang gesetzt werden.

In den Figuren 3 bis 5 ist eine weitere Transporteinrichtung 22 dargestellt, die sich von der vorhergehend beschriebenen Transporteinrichtung 11 insbesondere dadurch unterscheidet, daß sie von beiden Seiten aus beladen werden kann. Sie besteht in der dargestellten Ausführung aus einer Säule von vertikal übereinander angeordneten Ablageplätzen 53 mit von beiden Seiten jeweils zu diesen Ablageplätzen 53 führenden Ablageschienen 19 und weisen in jeder Etage nur einen Ablageplatz 53 auf. Aus mehreren dieser Transporteinrichtungen 22 können dann Züge unterschiedlicher, an die jeweils gleichzeitig abzuräumende Anzahl von Säulen vertikal angeordneter Aufwickeleinrichtungen 48-50 angepaßter Länge zusammengestellt werden. Bei der dargestellten Ausführung der Transporteinrichtung 22 besteht diese jeweils aus zwei Querblechen 23, 23A, die durch Längsträger 24, 25 miteinander verbunden sind. Der Abstand zwischen den zwei eine Transporteinrichtung 22 bildenden Querblechen 23, 23A ist so bemessen, daß er sich durch einen minimalen, die Manovrierfähigkeit der zu einem Zug zusammengestellten Transporteinrichtungen 22 gewährleistenden Zwischenraum 34 zwischen zwei Transporteinrichtungen 22 zu der Breite einer Aufwickeleinrichtung 48-50 ergänzt. Die Arretierung zur Spulenübergabe erfolgt dann so, daß dieser Zwischenraum 34 jeweils zur Hälfte auf beide Querbleche 23, 23A derart aufgeteilt wird, daß die jeweils auf den Innenseiten der Querbleche 23, 23A befestigten Ablageschienen 19 mit den Abrollbahnen 31 der Maschine fluchten. Der Abstand 34 muß dabei so abgestimmt sein, daß ausreichend Platz für die einschwenkenden Greifarme 4 bleibt. Bei der dargestellten Ausführung sind die in den Querblechen 23, 23A vorgesehenen, die Manipulation der Spulen 18 erleichternden Einschnitte 32 in den jeweils in Fig. 5 linken Blechen 23 jeweils nach derselben Seite, die Einschnitte 32A in den jeweils rechten Querblechen 23A nach der entgegengesetzten Seite offen.

Der Bewegungsablauf bei der Spulenübergabe entspricht dem zu den Figuren 1 und 2 beschriebenen. Ist dabei beispielsweise die Größe der Exzenterbewegung derart mit den erforderlichen Bewegungen der Greifarme 4 abgestimmt, daß eine Schwenkbewegung - hin oder zurück - jeweils einer halben Wellendrehung des Antriebs 9 entspricht, so können ggf. die Bewegungsabläufe für eine Übergabehandlung und die Zurückbewegung der Greifarme 4 in die Ausgangsstellung in einer vollen Drehung des Antriebs 9 erfolgen.

Statt des vorhergehend beschriebenen Antriebs der Schubstange 8 können auch andere geeignete Antriebsaggregate wie beispielsweise hydraulisch oder pneumatisch betriebene Zylinder-Kolben-Antriebseinheiten Verwendung finden.

Wie bereits erwähnt, ist dafür Sorge zu tragen, daß die jeweils abzuräumenden Aufwickelstellen 48-50 der Kräuselmaschine 1 und der die Spulen 18 aufnehmenden Transporteinrichtung 11; 22 vor oder spätestens bei der Übergabe der Spulen 18 von den Ablaufschienen 31 an die Ablageschienen 19 der Transporteinrichtung 11; 22 durch eine geeignete Arretierung in ihrer Lage zueinander festgelegt sind. Hierzu kann zwar in an sich bekannter Weise die Transporteinrichtung 11; 22 soweit nach unten verlängert sein, daß geeignete Führungsteile 21 in am oder im Hallenboden vorgesehene Schienenführungen 20 eingreifen. Bevorzugt werden jedoch Einrichtungen, bei denen Vorkehrungen an der Kräuselmaschine 1 einerseits und an der Transporteinrichtung 11; 22 andererseits zur Festlegung der Transporteinrichtung 11; 22 miteinander in Eingriff bringbar sind.

In den Figuren 2, 4 und 6, die jeweils vergrößerte Ausschnitte aus den Figuren 1 und 3 darstellen, sind drei beispielsweise Ausführungen einer geeigneten Arretierung dargestellt.

Bei der Ausführung nach Fig. 2 ist mindestens einem der die Schwenkwelle 6 betätigenden Schwenkhebel 5, besser jedem Greifarm 4 einer der Maschinenetagen, bevorzugt der unteren Etage, ein Fangbolzen 16 fest derart zugeordnet, daß diese beim Verschwenken der Greifarme 4 mit den Spulen 18 mitschwenken. Ihre Lage ist so gewählt, daß jeder Fangbolzen 16 möglichst sofort nach Beginn der Schwenkbewegung in eine an der gegenüberliegenden Spulenaufnahme 14 vorgesehene Fangnut 15 eingreift und die Lage der jeweiligen Transporteinrichtung 11 zur Kräuselmaschine 1 festlegt. Bei entsprechender Gestaltung der Fangbolzen 16 und/oder der Fangnuten 15 erfolgt dabei die Festlegung sowohl bezüglich des gegenseitigen Abstands als auch bezüglich der Ausrichtung von Ablaufschienen 31 und Ablageschienen 19. Es sei hier erwähnt, daß die weiter oben beschriebene Möglichkeit der Ausführung der Übergabe und des Zurückschwenkens mit einer Umdrehung der Antriebswelle bei dieser Ausführung der Arretiervorrichtung dann ebenfalls möglich ist, wenn die Fangnuten 15 in beiden Bewegungsrichtungen offen sind.

Eine weitere mögliche Ausführung der Arretiervorrichtung zeigt die Fig. 4 (s. auch die Figuren 3 und 5). Bei ihr weist die Maschinenlängsfront, bevorzugt unterhalb der unteren Etage, eine Führungsschiene 27 auf, welche bevorzugt in ihrer Länge auf die Länge des benutzten, beispielsweise aus Transporteinrichtungen 22 entsprechend Fig. 5 zusammengesetzten Zuges abgestimmt ist. Jede Transporteinrichtung 22 ihrerseits weist in der entsprechenden Höhe, in der Darstellung unter dem unteren Längsträger 24, eine, bevorzugt, wie dargestellt, zwei Traversen 28 auf, die an beiden Enden mit je einem Führungskopf 29 besetzt sind. Die nach beiden Seiten gleiche Auskragung der Traverse 28 von der Längsmittelebene der Transporteinrichtungen 22 entspricht dem vorgesehen Abstand zwischen Maschinenfront 1 und Transporteinrichtungen 22 derart, daß der jeweils der Maschinenfront 1 zugekehrte Führungskopf beim Einfahren in die Übergabelage in die Nut der Führungsschiene 27 eingreift und in ihr geführt ist. Zur Sicherung der Ausrichtung zu den Ablaufschienen 31 sind an der Führungsschiene 27 an Orten, die mit der Lage entsprechender, nicht dargestellter Sensoren an den Transporteinrichtungen 22 übereinstimmen, Arretierplatten 30 vorgesehen.

In Fig. 6 ist ein weiteres Ausführungsbeispiel einer geeigneten Arretierung dargestellt. Hierbei ist an der Maschinenlängsseite eine Schwenkachse 57 befestigt. An der Schwenkachse 57 ist ein Fangblech 55 befestigt. Das Fangblech 55 weist eine Fangöffnung 56 auf. Die Schwenkachse 57 wird mittels der Kolbenzylindereinheit 58 verschwenkt. Die Transporteinrichtung weist am freien Ende einen Fangdorn 54 auf. Zur Arretierung wird die Schwenkachse 57 mit dem Fangblech 55 derart verschwenkt, daß der Fangdorn 54 in die Fangöffnung 56 eingreift, so daß die Lage der Transporteinrichtung zur Kräuselmaschine festgelegt ist. Es werden bevorzugt mehrere Fangbleche hintereinander an der Schwenkachse 57 befestigt. Damit wird auf der gesamten Länge der Transporteinrichtung eine gleichmäßige Arretierung erzeugt.

In den Figuren 7 und 8 sind zwei Ausführungsformen der Zentriereinrichtung 60 dargestellt. Die Zentriereinrichtung ist im Bereich der Hängebahnführung 12 - wie in Fig. 1a und 3 gezeigt - angeordnet. Die Zentriereinrichtung weist zwei Zentrierarme 61.1 und 61.2 auf, die horizontal zur Transporteinrichtung ausgerichtet sind. In Fig. 7 sind die Zentrierarme in einem Drehgelenk 63 miteinander verbunden und mittels der Kraftgeber 64 in Form einer Schere zueinander bewegbar, wobei die Enden der Zentrierarme einen Zapfen 62 der Transporteinrichtung ergreifen. Der Zapfen 62, der mit der Hängebahnführung 12 verbunden ist, ist in Bewegungsrichtung 66 bewegbar. Der Zapfen 62 durchdringt die Bewegungsebene der Zentrierarme 61 so, daß die Bewegung der Transporteinrichtung in Ruhestellung der Zentrierarme 61 ungehindert ausführbar ist, jedoch in der Zentrierstellung von den Zentrierarmen 61.1 und 61.2 zwangsgeführt wird.

In Fig. 8 sind die Zentrierarme 61.1 und 61.2 jeweils an einem Drehgelenk 63 befestigt und mittels einer Verzahnung 65 miteinander verbunden. Am Zentrierarm 61.2 greift ein Kraftgeber 64 an. Die vom Kraftgeber 64 aufgeprägte Bewegung auf den Zentrierarm 61.2 wird mittels der Verzahnung 65 auf dem Greifarm 61.1 umgekehrt übertragen. Somit bewegen sich die freien Enden der Greifarme 61.1 und 61.2 zueinander und ergreifen den Zapfen 62, der sodann zwangsgeführt in seine Zentrierstellung verschoben wird. Die Kraftgeber sind hierbei vorteilhaft als Pneumatikzylinder auszuführen.

### BEZUGSZEICHENAUFSTELLUNG

- 1: Kräuselmaschine
- 2: Maschinenrahmen
- 3: Abrollbahn
- 4: Greifarm, Greiferpaarung
- 5: Schwenkhebel
- 6: Schwenkwelle, Vierkantwelle
- 7: Vierkantwellenlager
- 8: Schubstange
- 9: Schwenkantrieb, Exzenterantrieb
- 10: Exzenterarm
- 11: Transporteinrichtung
- 12: Hängebahnführung
- 13: Gestell
- 14: Spulenaufnahme
- 15: Fangnut
- 16: Fangbolzen
- 17: Hülse, Spulenhülse, Hülsenende
- 18: Spule
- 19: Ablageschiene
- 20: Schiene
- 21: Bahnführung
- 22: Transporteinrichtung
- 23: Querwand
- 24: Längsträger
- 25: Längsträger
- 26: Führung
- 27: Führungsschiene
- 28: Traverse
- 29: Führungskopf
- 30: Arretierplatte
- 31: Ablaufschiene
- 32: Wandeinschnitt, Einschnitt
- 33: Schwenkkreis
- 3: 4 Abstand
- 35: Klaue
- 36: Vorlagespule
- 37: Fadenführer
- 38: Lieferwerk
- 39: Faden
- 40: Heizer
- 41: Kühlvorrichtung
- 42: Falschdraller
- 43: Lieferwerk
- 44: Heizer
- 45: Umlenkrolle
- 46: Lieferwerk
- 47: Umlenkrolle
- 48: Treibwalze
- 49: Spulenhebel
- 50: Schwenklager
- 51: Leerhülsen, Leerhülsenmagazin
- 52: Wartestellung, Warteanschlag
- 53: Ablageplatz
- 54: Fangdorn
- 55: Fangblech
- 56: Fangöffnung
- 57: Schwenkachse
- 58: Kolbenzylindereinheit
- 60: Zentriereinrichtung
- 61.1: Zentrierarm
- 61.2: Zentrierarm
- 62: Zapfen
- 63: Drehgelenk
- 64: Kraftgeber
- 65: Verzahnung
- 66: Bewegungsrichtung

## Patentansprüche

1. Kräuselmaschine (1) zum Kräuseln einer Vielzahl synthetischer Fäden (39) mit Aufwickeleinrichtungen (48-50), die jeweils einem Fadenlauf zugeordnet sind und welche fluchtend und parallel zur Maschinenlängsachse in Maschinenlängsrichtung in Reihen nebeneinander und in Säulen senkrecht übereinander angeordnet sind, wobei jeder Aufwickeleinrichtung (48-50) zwei Ablaufschienen (31) zugeordnet sind, die sich mit einem Abstand, der geringfügig kleiner ist als eine Hülsenlänge, mit Neigung senkrecht zur Maschinenlängsachse erstrecken und auf denen die fertig gewickelten Spulen (18) der Aufwickeleinrichtung (48-50) mit ihren Hülsenenden (17) abgelegt werden können und zu einer Wartestellung abrollen,
mit jeweils einem Warteanschlag (52), der jeder der Ablaufschienen (31) zugeordnet ist und in die Abrollbahn des jeweiligen Hülsenendes (17) hineinragt, und
mit einer Transporteinrichtung (11, 22), die längs der Maschine (1) verfahrbar ist und Ablageplätze (53) enthält, die senkrecht übereinander angeordnet und in ihrem senkrechten Abstand jeweils einer Wartestellung der Kräuselmaschine (1) zugeordnet sind,
dadurch gekennzeichnet, daß
jeder Warteanschlag (52) durch das freie Greifende eines Greifarms (4) gebildet ist, wobei jeweils ein Greifarm (4) parallel zu einer der Ablaufschienen (31) liegt,
daß das Greifende jedes Greifarms (4) dem jeweiligen Hülsenende (17) der anrollenden Spule (18) mit einer U-förmigen Klaue (35) zugewandt ist, wobei die Flanken der Klaue (35) eine Neigung haben, die gleichgerichtet zur Neigung der Ablaufschienen (31) oder gleich Null ist,
daß die beiden einer Aufwickeleinrichtung (48-50) zugeordneten Greifarme (4) als Greiferpaarung mit ihrem Schwenkende synchron um eine gemeinsame Schwenkachse (6) schwenkbar sind, daß die Schwenkachse (6) parallel zur Maschinenlängsrichtung und derart an der Kräuselmaschine (1) angeordnet ist, daß die Greifenden (35) der Greifarme (4) in einer über die Schwenkachse (6) hinwegführenden Schwenkbahn zwischen der Wartestellung (52) und einer Spulenübergabestellung im Bereich der Transporteinrichtung (11; 22) schwenkbar sind.

2. Kräuselmaschine nach Anspruch 1,
dadurch gekennzeichnet, daß
die Schwenkbahn zwei geneigte Ablageschienen (19) schneidet, welche an der Transporteinrichtung (11; 22) angeordnet sind und einen etwas größeren oder kleiner Abstand derart haben, daß sie die Hülsenenden (17) untergreifen, und welche im gleichen Sinne wie die Ablaufschienen (31) geneigt sind und in dem Ablageplatz (53) enden sowie derart ausichtbar sind, daß sie mit den Ablaufschienen (31) fluchten.

3. Kräuselmaschine nach Anspruch 1 oder 2
dadurch gekennzeichnet, daß
die U-förmige Klaue (35) eine Flanke besitzt, welche in der Übergabestellung die Ablageschiene (19) derart unter einem spitzen Winkel kreuzt, daß die Flanke das Hülsenende (17) aus der Klaue (35) herausdrängt.

4. Kräuselmaschine nach einem der Ansprüche 1 bis 3,
dadurch gekennzeichnet, daß
die beiden Greifarme (4) der einer Aufwickeleinrichtung (48-50) zugeordneten Greiferpaarung an einer Schwenkwelle (6) drehfest befestigt sind und bevorzugt die Schwenkwelle (6) mit einem Schwenkhebel (5) drehfest verbunden ist,
daß an das freie Ende des Schwenkhebels (5) eine Schubstange (8) angelenkt ist, die mit dem Schwenkhebel (5) einen von 180° abweichenden Winkel bildet, und
daß die Schubstange (8) in ihrer Längsrichtung im Sinne einer Verschwenkung des Schwenkhebels (5) durch einen Schwenkantrieb (9, 10) verschiebbar ist.

5. Kräuselmaschine nach Anspruch 4,
dadurch gekennzeichnet, daß
die Schwenkhebel (5) mehrerer in einer Säule vertikal angeordneter Aufwickeleinrichtungen (48-50) in einer gemeinsamen vertikalen Ebene zueinander stehen und durch die gemeinsame, im wesentlichen vertikale Schubstange (8) mit dem gemeinsamen Schwenkantrieb (9, 10) verbunden sind.

6. Kräuselmaschine nach einem der Ansprüche 1 bis 5,
dadurch gekennzeichnet daß
die Transporteinrichtung (11; 22) sich in Maschinenlängsrichtung über mehrere Aufwickeleinrichtungen (48-50) erstreckt und eine entsprechende Anordnung von Ablageplätzen enthält, und
daß an der Schwenkwelle (6) eine entsprechende Anzahl von Greifarmpaarungen befestigt ist.

7. Kräuselmaschine nach einem der Ansprüche 4 bis 6,
dadurch gekennzeichnet, daß
die Schubstange (8) durch einen Kurbelantrieb (9, 10) in Längsrichtung verschiebbar ist.

8. Kräuselmaschine nach einem der Ansprüche 1 bis 7,
dadurch gekennzeichnet, daß
die Transporteinrichtung (22) zu einer parallel zur Maschinenfront verlaufenden senkrechten Ebene spiegelsymmetrisch ausgebildet ist derart,
daß die Transporteinrichtung (22) von beiden Seiten aus in gleicher Weise beladbar ist.

9. Kräuselmaschine nach einem der Ansprüche 1 bis 8,
dadurch gekennzeichnet, daß
die Transporteinrichtung (11; 22) ein Hängegatter ist, das über Kopf aufgehängt ist.

10. Kräuselmaschine nach einem der Ansprüche 1 bis 9 in Verbindung mit Anspruch 2,
dadurch gekennzeichnet, daß
an der Transporteinrichtung (11; 22) und an der Kräuselmaschine (1) zusammenwirkende Koppeleinrichtungen (15, 16; 26-30; 54-58) vorgesehen sind, durch welche die Transporteinrichtung (11; 22) zur Ausrichtung der Ablageschienen (19) mit den Ablaufschienen (31) in Bezug auf die Kräuselmaschine (1) justier- und festlegbar ist.

11. Kräuselmaschine nach Anspruch 10,
dadurch gekennzeichnet, daß
die Koppeleinrichtung aus einer an der Kräuselmaschine (1) im Bereich der Greiferpaarung durch die Schwenkwelle (6) antreibbaren Fangeinrichtung (16) und einer an der Transporteinrichtung (11, 22) vorgesehenen Rasteinrichtung (15) besteht.

12. Kräuselmaschine nach Anspruch 11,
dadurch gekennzeichnet, daß
die Fangeinrichtung ein zur Maschinenlängsrichtung paralleler Bolzen (16) ist, welcher derart parallel zu sich selbst verschiebbar ist, daß der Bolzen (16) in eine an der Transporteinrichtung (11; 22) angebrachte Nut (15), welche sich annähernd in der Schwenkbahn des Fangbolzens (16) erstreckt, eingreift.

13. Kräuselmaschine nach Anspruch 10,
dadurch gekennzeichnet, daß
als Koppeleinrichtung entlang der Maschinenfront der Kräuselmaschine (1) mindestens in einigen Bereichen eine horizontal ausgerichtete Führungsschiene (27) und seitlich an der Transporteinrichtung (11; 22) Koppelglieder (26) vorgesehen sind, die beim Einfahren der Transporteinrichtung (11; 22) in die Spulenübernahmeposition an der Kräuselmaschine (1) in die Führungsschienen (27) eingreifen.

14. Kräuselmaschine nach Anspruch 13,
dadurch gekennzeichnet, daß
die Koppelglieder (26) der spiegelsymmetrisch aufgebauten Transporteinrichtung (22) jeweils aus einer an deren Unterseite befestigten, lotrecht zur Maschinenfront und horizontal ausgerichteten Traverse (28) und zwei an den Enden der Traverse (28) befestigten Führungsköpfen (29) bestehen.

15. Kräuselmaschine nach Anspruch 13 oder 14,
dadurch gekennzeichnet, daß
an jeder Führungsschiene (27), auf die Länge einer Transporteinrichtung (22) bzw. eines Zuges von Transporteinrichtungen (22) bezogen, mindestens eine Arretierplatte (30) vorgesehen ist, mit der ein an der Justiereinrichtung (26) vorgesehener, die Transporteinrichtung(en) (22) in ihrer Lage zu den Ablaufschienen (31) ausrichtender Stopsensor zusammenwirkt.

16. Kräuselmaschine nach Anspruch 15,
dadurch gekennzeichnet, daß
im Bereich jeder Maschinenteilung eine Arretierplatte (30) vorgesehen ist.

17. Kräuselmaschine nach Anspruch 15 oder 16,
dadurch gekennzeichnet, daß
die Stopsensoren mechanisch, magnetisch, elektrisch oder elektronisch wirksam sind.

18. Kräuselmaschine nach Anspruch 10,
dadurch gekennzeichnet, daß
die Koppeleinrichtung aus einer an der Maschinenfront der Kräuselmaschine (1) angeordneten Fangeinrichtung (55-57) und einer am freien Ende der Transporteinrichtung (11) angeordneten Rasteinrichtung (54) besteht, wobei die Fangeinrichtung (55-57) mittels einem Kraftgeber (58) antreibbar ist.

19. Kräuselmaschine nach Anspruch 18,
dadurch gekennzeichnet, daß
die Fangeinrichtung ein an einer Schwenkachse (57) befestigtes Fangblech (55) aufweist und daß das Fangblech (55) eine Fangöffnung (56) besitzt, wobei die Rasteinrichtung ein Fangdorn (54) ist, der im ausgeschwenkten Zustand des Fangbleches (55) in die Fangöffnung (56) eingreift.

20. Kräuselmaschine nach Anspruch 19,
dadurch gekennzeichnet, daß
die Schwenkachse (57) mittels einer Kolbenzylindereinheit (58) verschwenkt wird.

21. Kräuselmaschine nach Anspruch 19 oder 20,
dadurch gekennzeichnet, daß
die Schwenkachse (57) sich über die gesamte Länge der Maschine erstreckt und jeder Aufwickeleinrichtung ein Fangblech (55) zugeordnet ist.

22. Kräuselmaschine nach einem der Ansprüche 1 bis 9,
dadurch gekennzeichnet, daß
die Transporteinrichtung (11; 22) über die untere Spulenaufnahme (14) hinaus soweit nach unten verlängert ist, daß an der Unterseite angebrachte Bahnführungen (21) in eine zur Maschinenfront ausgerichtete Schiene (20) im Boden eingreifen können.

23. Kräuselmaschine nach einem der vorgenannten Ansprüche,
dadurch gekennzeichnet, daß
eine Zentriervorrichtung (60) zur Ausrichtung der Transporteinrichtung (11) in der Spulenübergabestellung vorgesehen ist.

24. Kräuselmaschine nach Anspruch 9 und 23,
dadurch gekennzeichnet, daß
die Zentriervorrichtung (60) im Bereich der Hängebahnführung (12) angebracht ist, daß die Zentriervorrichtung (60) in einem Drehgelenk verbundene Zentrierarme (61) aufweist, die V-förmig in einer Ebene zueinander stehen und mittels Kraftgeber (64) aus einer Ruhestellung in eine Zentrierstellung zueinander bewegbar sind, wobei die Transporteinrichtung (11) einen mit der Hängebahnführung (12) verbundenen Zapfen (62) aufweist und der Zapfen (62) die Bewegungsebene der Zentrierarme (61) im Bereich zwischen der Ruhestellung und der Zentrierstellung durchdringt.

25. Kräuselmaschine nach Anspruch 24,
dadurch gekennzeichnet, daß
die Zentrierarme (61) jeweils am Drehgelenk (63) befestigt sind und mittels einer Verzahnung (65) und dem Kraftgeber (64) zueinander bewegbar sind.

## Claims

1. Crimping machine (1) for crimping a plurality of synthetic yarns (39) having take-up devices (48-50), which are associated in each case with a yarn course and which are disposed in alignment with and parallel to the machine longitudinal axis in machine longitudinal direction in rows adjacent to one another and in columns one vertically above the other, there being associated with each take-up device (48-50) two delivery rails (31), which extend with a spacing, which is slightly less than a tube length, in an inclined manner at right angles to the machine longitudinal axis and on which the fully wound bobbins (18) of the take-up device (48-50) may be deposited by their tube ends (17) and roll off into a holding position,
having in each case a holding stop (52), which is associated with each of the delivery rails (31) and projects into the rolling path of the respective tube end (17), and
having a transport device (11, 22), which is movable along the machine (1) and contains deposit locations (53), which are disposed one vertically above the other and in terms of their vertical spacing are associated in each case with one holding position of the crimping machine (1),
characterized in that
each holding stop (52) is formed by the free gripping end of a gripping arm, there being in each case a gripping arm (4) lying parallel to one of the delivery rails (31),
that the gripping end of each gripping arm (4) has a U-shaped claw (35) directed towards the respective tube end (17) of the bobbin (18) rolling towards it, the flanks of the claw (35) having an inclination, which is in the same direction as the inclination of the delivery rails (31) or is zero,
that the two gripping arms (4) associated with a take-up device (48-50) are as a gripper pairing capable of swivelling with their swivelling end synchronously about a common swivelling axle (6),
that the swivelling axle (6) is disposed parallel to the machine longitudinal direction and in such a manner on the crimping machine (1) that the gripping ends (35) of the gripping arms (4) are capable of swivelling along a swivelling path leading over the swivelling axle (6) between a holding position (52) and a bobbin transfer position in the region of the transport device (11; 12).

2. Crimping machine according to claim 1,
characterized in that
the swivelling path cuts two inclined deposit rails (19), which are disposed on the transport device (11; 22) and have a slightly greater or smaller spacing, such that they engage under the tube ends (17), and which are inclined in the same direction as the delivery rails (31) and terminate in the deposit location (53) as well as being alignable in such a way that they are flush with the delivery rails (31).

3. Crimping machine according to claim 1 or 2,
characterized in that
the U-shaped claw (35) has a flank, which in the transfer position crosses the deposit rail (19) at an acute angle in such a way that the flank pushes the tube end (17) out of the claw (35).

4. Crimping machine according to one of claims 1 to 3,
characterized in that
the two gripping arms (4) of the gripper pairing associated with a take-up device (48-50) are fastened non-rotatably on a swivelling shaft (6) and the swivelling shaft (6) is preferably connected nonrotatably to a swivelling lever (5),
that coupled to the free end of the swivelling lever (5) is a push rod (8), which with the swivelling lever (5) forms an angle differing from 180°, and
that the push rod (8) is displaceable in its longitudinal direction by means of a swivelling-motion actuator (9, 10) in the sense of a swivelling of the swivelling lever (5).

5. Crimping machine according to claim 4,
characterized in that
the swivelling levers (5) of a plurality of take-up devices (48-50) disposed vertically in a column are situated in a common vertical plane to one another and connected by the common, substantially vertical push rod (8) to the common swivelling-motion actuator (9, 10).

6. Crimping machine according to one of claims 1 to 5,
characterized in that
the transport device (11; 22) extends in machine longitudinal direction over a plurality of take-up devices (48-50) and contains a corresponding arrangement of deposit locations, and
that a corresponding number of gripping arm pairings are fastened on the swivelling shaft (6).

7. Crimping machine according to one of claims 4 to 6,
characterized in that
the push rod (8) is displaceable in longitudinal direction by means of a crank mechanism (9, 10).

8. Crimping machine according to one of claims 1 to 7,
characterized in that
the transport device (22) is constructed mirror-symmetrically relative to a vertical plane extending parallel to the machine front in such a way that the transport device (22) is loadable in an identical manner from both sides.

9. Crimping machine according to one of claims 1 to 8,
characterized in that
the transport device (11; 22) is a hanging creel, which is suspended overhead.

10. Crimping machine according to one of claims 1 to 9 in combination with claim 2,
characterized in that
provided on the transport device (11; 22) and on the crimping machine (1) are cooperating coupling devices (15, 16; 26-30; 54-58), by means of which the transport device (11; 22) is adjustable and fixable relative to the crimping machine (1) in order to align the deposit rails (19) with the delivery rails (31).

11. Crimping machine according to claim 10,
characterized in that
the coupling device comprises a catch device (16), which is provided on the crimping machine (1) in the region of the gripper pairing and operable by means of the swivelling shaft (6), and a detent device (15) provided on the transport device (11, 22).

12. Crimping machine according to claim 11,
characterized in that
the catch device is a pin (16) parallel to the machine longitudinal direction, which is displaceable parallel to itself in such a way that the pin (16) engages into a groove (15), which is provided in the transport device (11; 22) and extends approximately in the swivelling path of the catch pin (16).

13. Crimping machine according to claim 10,
characterized in that
there are provided, as a coupling device, along the machine front of the crimping machine (1) at least in some regions a horizontally aligned guide rail (27) and laterally on the transport device (11; 22) coupling members (26) which, as the transport device (11; 22) moves into the bobbin transfer position at the crimping machine (1), engage into the guide rails (27).

14. Crimping machine according to claim 13,
characterized in that
the coupling members (26) of the mirror-symmetrically constructed transport device (22) comprise in each case a cross-member (28), which is fastened to the underside of the transport device and aligned perpendicular to the machine front and horizontally, and two guide heads (29) fastened to the ends of the
cross-member (28).

15. Crimping machine according to claim 13 or 14,
characterized in that
there is provided on each guide rail (27), in relation to the length of a transport device (22) or of a train of transport devices (22), at least one arresting plate (30) cooperating with a stop sensor, which is provided on the adjusting device (26) and aligns the transport device(s) (22) in terms of their position relative to the delivery rails (31).

16. Crimping machine according to claim 15,
characterized in that
an arresting plate (30) is provided in the region of each machine division.

17. Crimping machine according to claim 15 or 16,
characterized in that
the stop sensors operate mechanically, magnetically, electrically or electronically.

18. Crimping machine according to claim 10,
characterized in that
the coupling device comprises a catch device (55-57) disposed at the machine front of the crimping machine (1) and a detent device (54) disposed on the free end of the transport device (11), the catch device (55-57) being operable by means of a force transmitter (58).

19. Crimping machine according to claim 18,
characterized in that
the catch device comprises a catch plate (55) fastened on a swivelling axle (57) and that the catch plate (55) has a catch opening (56), the detent device being a catch pin (54) which, in the swivelled-out state of the catch plate (55), engages into the catch opening (56).

20. Crimping machine according to claim 19,
characterized in that
the swivelling axle (57) is swivelled by means of a piston/cylinder unit (58).

21. Crimping machine according to claim 19 or 20,
characterized in that
the swivelling axle (57) extends over the entire length of the machine and a catch plate (55) is associated with each take-up device.

22. Crimping machine according to one of claims 1 to 9,
characterized in that
the transport device (11; 22) is extended so far down beyond the bottom bobbin receiver (14) that path guides (21) provided on the underside may engage into a rail (20) situated in the floor and aligned with the machine front.

23. Crimping machine according to one of the previous claims,
characterized in that
a centring device (60) is provided for aligning the transport device (11) in the bobbin transfer position.

24. Crimping machine according to claim 9 and 23,
characterized in that
the centring device (60) is provided in the region of the overhead path guide (12), that the centring device (60) comprises centring arms (61), which are connected in a hinge joint, arranged in a V-shaped flat formation and movable relative to one another by means of a force transmitter (64) out of a position of rest into a centring position, the transport device (11) having a journal (62) connected to the overhead path guide (12) and the journal (62) penetrating the plane of motion of the centring arms (61) in the region between the position of rest and the centring position.

25. Crimping machine according to claim 24,
characterized in that
the centring arms (61) are fastened in each case to the hinge joint (63) and movable relative to one another by means of a tooth system (65) and the force transmitter (64).

## Revendications

1. Machine de frisage (1) pour friser une pluralité de fils synthétiques (39) avec des dispositifs d'enroulement (48 à 50) qui sont associés à chaque fois à un passage de fil et qui sont agencés alignés et parallèles à l'axe longitudinal de la machine dans le sens de la longueur de la machine en rangées les uns à côté des autres et en colonnes verticalement les uns au-dessus des autres, deux barres de sortie (31) étant associées à chaque dispositif d'enroulement (48 à 50), lesquelles barres de sortie s'étendent avec un certain écart légèrement inférieur à la longueur du noyau de bobine, avec une certaine inclinaison et perpendiculairement à l'axe longitudinal de la machine et sur lesquelles les bobines enroulées (18) du dispositif d'enroulement (48 à 50) peuvent être déposées avec leurs extrémités de noyau (17) et peuvent rouler jusqu'à une position d'attente,
avec à chaque fois une butée d'attente (52) qui est associée à chacune des barres de sortie (31) et qui dépasse dans la voie de roulement de l'extrémité de noyau (17) respective, et
avec un dispositif de transport (11 ; 22) qui peut être déplacé le long de la machine (1) et qui contient des emplacements de réception (53) qui sont agencés verticalement les uns au-dessus des autres et qui sont associés selon leur écart vertical à chaque fois à une position d'attente de la machine de frisage (1),
caractérisée en ce que
chaque butée d'attente (52) est formée par l'extrémité preneuse libre d'un bras preneur (4), un bras preneur (4) se trouvant à chaque fois parallèle à une des barres de sortie (31),
l'extrémité preneuse de chaque bras preneur (4) étant proche, avec une griffe (35) en forme de U, de l'extrémité de noyau (17) respective de la bobine (18) arrivant en roulant, les flancs de la griffe (35) ayant une inclinaison qui a la même orientation que l'inclinaison des barres de sortie (31) ou qui est nulle,
les deux bras preneurs (4) associés à un dispositif d'enroulement (48 à 50) peuvent pivoter avec leur extrémité de pivotement, de manière synchrone comme une paire de preneurs, autour d'un axe de pivotement (6) commun,
l'axe de pivotement (6) est agencé parallèlement au sens de la longueur de la machine et de telle manière sur la machine de frisage (1) que les extrémités preneuses (35) des bras preneurs (4) peuvent pivoter selon une trajectoire de pivotement en passant au-dessus de l'axe de pivotement (6) entre la position d'attente (52) et une position de remise de bobine dans la zone du dispositif de transport (11 ; 22).

2. Machine de frisage selon la revendication 1,
caractérisée en ce que
la trajectoire de pivotement coupe deux barres de réception (19) inclinées qui sont aaencé's sur le dispositif de transport (11 ; 22), qui ont un écart un peu plus grand ou plus petit de manière à prendre les extrémités de noyau (17) par dessous, qui sont inclinées dans le même sens que les barres de sortie (31), qui se terminent dans l'emplacement de réception (53) et qui peuvent être telles qu'elles se trouvent alignées avec les barres de sortie (31).

3. Machine de frisage selon la revendication 1 ou 2,
caractérisée en ce que
la griffe (35) en forme de U a un flanc qui, dans la position de remise de bobine, croise la barre de réception (19) avec un angle aigu tel que le flanc fait dépasser l'extrémité de noyau (17) hors de la griffe (35).

4. Machine de frisage selon l'une des revendications 1 à 3,
caractérisée en ce que
les deux bras preneurs (4) d'une paire de preneurs associée à un dispositif d'enroulement (48 à 50) sont fixés, solidaires en rotation, à un arbre de pivotement (6) et, de préférence, l'arbre de pivotement (6) est assemblé, solidaire en rotation, à un levier de pivotement (5),
une bielle (8) qui forme avec le levier de pivotement (5) un angle différent de 180° est articulée sur l'extrémité libre du levier de pivotement (5), et
la bielle (8) peut être déplacée dans sa direction longitudinale dans le sens d'un pivotement du levier de pivotement (5) par un mécanisme de commande de pivotement (9, 10).

5. Machine de frisage selon la revendication 4,
caractérisée en ce que
les leviers de pivotement (5) de plusieurs dispositifs d'enroulement (48 à 50) agencés verticalement dans une colonne se trouvent les uns par rapport aux autres dans un plan vertical commun et sont reliés au mécanisme de commande de pivotement (9, 10) commun par la bielle (8) commune globalement verticale.

6. Machine de frisage selon l'une des revendications 1 à 5,
caractérisée en ce que
le dispositif de transport (11 ; 22) s'étend dans le sens de la longueur de la machine sur plusieurs dispositifs d'enroulement (48 à 50) et contient un agencement correspondant d'emplacements de réception, et
un nombre correspondant de paires de bras preneurs est fixé à l'arbre de pivotement (6).

7. Machine de frisage selon l'une des revendications 4 à 6,
caractérisée en ce que
la bielle (8) peut être déplacée dans le sens de la longueur par un mécanisme à manivelle (9, 10).

8. Machine de frisage selon l'une des revendications 1 à 7,
caractérisée en ce que
le dispositif de transport (22) est construit symétriquement en miroir par rapport à un plan vertical s'étendant parallèlement à l'avant de la machine de telle sorte que le dispositif de transport (22) peut être chargé de la même manière par les deux côtés.

9. Machine de frisage selon l'une des revendications 1 à 8,
caractérisée en ce que
le dispositif de transport (11 ; 22) est un râtelier suspendu qui est accroché au-dessus des têtes.

10. Machine de frisage selon l'une des revendications 1 à 9 en relation avec la revendication 2,
caractérisée en ce que
des dispositifs de couplage (15, 16 ; 26 à 30 ; 54 à 58) coopérants sont prévus sur le dispositif de transport (11 ; 22) et sur la machine de frisage (1) et permettent d'ajuster et de fixer le dispositif de transport (11; 22) par rapport à la machine de frisage (1) pour l'alignement des barres de réception (19) avec les barres de sortie (31).

11. Machine de frisage selon la revendication 10,
caractérisée en ce que
le dispositif de couplage est constitué d'un dispositif d'interception (16) pouvant être entraîné par l'arbre pivotant (6) sur la machine de frisage (1) dans la zone de la paire de preneurs et d'un dispositif d'arrêt (15) prévu sur le dispositif de transport (11 ; 22).

12. Machine de frisage selon la revendication 11,
caractérisée en ce que
le dispositif d'interception est un axe (16) qui est parallèle au sens de la longueur de la machine et qui peut être déplacé parallèlement à lui-même de telle sorte que l'axe (16) s'engrène dans une rainure (15) qui est agencée sur le dispositif de transporc (11 ; 22) et qui s'étend approximativement dans la trajectoire de pivotement de l'axe d'interception (16).

13. Machine de frisage selon la revendication 10,
caractérisée en ce qu'
il est prévu comme dispositif de couplage une barre de guidage (27) horizontale le long de l'avant de la machine de frisage (1) au moins dans quelques zones et des éléments de couplage (26) qui sont disposés latéralement sur le dispositif de transport (11 ; 22) et qui entrent dans les barres de guidage (27) lorsque le dispositif de transport (11 ; 22) s'approche de la machine de frisage (1) dans la position de réception de bobines.

14. Machine de frisage selon la revendication 13,
caractérisée en ce que
les éléments de couplage (26) du dispositif de transport (22) construit symétriquement sont constitués à chaque fois d'une traverse (28) horizontale fixée à la pièce de dessous à la verticale de l'avant de la machine et de deux têtes de guidage (29) fixées aux extrémités de la traverse (28).

15. Machine de frisage selon la revendication 13 ou 14,
caractérisée en ce qu'
il est prévu sur chaque barre de guidage (27), par rapport à la longueur d'un dispositif de transport (22) ou d'un train de dispositifs de transport (22), au moins une plaque d'arrêt (30) avec laquelle coopère un capteur d'arrêt prévu sur le dispositif d'ajustage (26) et orientant le ou les dispositifs de transport (22) dans leur position par rapport aux barres de sortie (31).

16. Machine de frisage selon la revendication 15,
caractérisée en ce qu'
il est prévu une plaque d'arrêt (30) dans la zone de chaque division de la machine.

17. Machine de frisage selon la revendication 15 ou 16,
caractérisée en ce que
les capteurs d'arrêt agissent de façon mécanique, magnétique, électrique ou électronique.

18. Machine de frisage selon la revendication 10,
caractérisée en ce que
le dispositif de couplage est constitué d'un dispositif d'interception (55 à 57) agencé sur l'avant de la machine de frisage (1) et d'un dispositif d'arrêt (54) agencé sur l'extrémité libre du dispositif de transport (11), le dispositif d'interception (55 à 57) pouvant être entraîné au moyen d'un transmetteur de force (58).

19. Machine de frisage selon la revendication 18,
caractérisée en ce que
le dispositif d'interception comporte une tôle d'interception (55) fixée à un axe de pivotement (57) et la tôle d'interception (55) a un trou d'interception (56), le dispositif d'arrêt étant un mandrin d'interception (54) qui entre dans le trou d'interception (56) lorsque la tôle d'interception (55) a pivoté vers l'extérieur.

20. Machine de frisage selon la revendication 19,
caractérisée en ce que
l'axe de pivotement (57) pivote au moyen d'une unité à cylindres et pistons (58).

21. Machine de frisage selon la revendication 19 ou 20,
caractérisée en ce que
l'axe de pivotement (57) s'étend sur toute la longueur de la machine et une tôle d'interception (55) est associée à chaque dispositif d'enroulement.

22. Machine de frisage selon l'une des revendications 1 à 9,
caractérisée en ce que
le dispositif de transport (11 ; 22) se prolonge vers l'extérieur au-delà de la réception inférieure de bobines (14) si Las que des guides (21) placés sur le dessous peuvent entrer dans un rail (20) orienté dans le sol vers l'avant de la machine.

23. Machine de frisage selon l'une des revendications précédentes,
caractérisée en ce qu'
il est prévu un dispositif de centrage (60) pour l'alignement du dispositif de transport (11) dans la position de transfert de bobines.

24. Machine de frisage selon les revendications 9 et 23,
caracterisée en ce que
le dispositif de centrage (60) est placé dans la zone du guide de déplacement suspendu (12), le dispositif de centrage (60) a des bras de centrage (61) assemblés en une articulation qui se trouvent les uns par rapport aux autres en forme de V dans un plan et qui peuvent être déplacés les uns par rapport aux autres au moyen d'un transmetteur de force (64) d'une position de repos à une position centrée, le dispositif de transport (11) comportant un tenon (62) assemblé au guide de déplacement suspendu (12) et le tenon (62) traversant le plan de déplacement des bras de centrage (61) dans la zone entre la position de repos et la position centrée.

25. Machine de frisage selon la revendication 24,
caractérisée en ce que
les bras de centrage (61) sont fixés à chaque fois à l'articulation (63) et peuvent être déplacés les uns par rapport aux autres au moyen d'un engrenage (65) et du transmetteur de force (64).
